# EUROPÄISCHE PATENTSCHRIFT

(11) **EP 3 366 167 B1**
(45) Veröffentlichungstag und Bekanntmachung des Hinweises auf die Patenterteilung: **07.06.2023**
(21) Anmeldenummer: 17158170.5
(22) Anmeldetag: 27.02.2017
(51) Int. Cl.: A47G 19/22

(54) **LIPPENBETÄTIGBARER VERSCHLUSS FÜR EINEN TRINKBEHÄLTER**
LIP ACTIVATED CLOSURE FOR A DRINKING VESSEL
COUVERCLE ACTIONNABLE PAR LÈVRES POUR UN RÉCIPIENT DE BOISSON

(43) Veröffentlichungstag der Anmeldung: 29.08.2018
(73) Patentinhaber: MAPA GmbH, 27404 Zeven (DE)
(72) Erfinder: Löhn, Jürgen, 27419 Gross Meckelsen (DE)
(74) Vertreter: Cabinet Beau de Loménie

(56) Entgegenhaltungen:
- WO-A1-2011/020501
- WO-A2-2012/007731
- FR-A1- 3 025 411

## Beschreibung

Die Erfindung betrifft einen lippenbetätigbaren Verschluss für eine Trinkflasche, einen Trinkbecher oder einen anderen Trinkbehälter.

Trinkbehälter mit lippenbetätigbarem Verschluss ermöglichen eine verschüttsichere Aufbewahrung von heißen oder kalten Getränken. Durch gezieltes Betätigen des Verschlusses mittels der Lippen wird der Verschluss geöffnet, sodass Flüssigkeit aus dem Trinkbehälter in die Mundöffnung zwischen den Lippen einströmen kann. Wenn der Verschluss nicht betätigt wird, ist er geschlossen und verhindert einen Austritt der Flüssigkeit aus dem Trinkbehälter.

Die EP 1 123 027 B1 beschreibt einen lippenbetätigbaren Verschluss für einen Trinkbehälter, der einen Grundkörper mit einer nach oben sich erweiternden, konischen ersten Wand zum Ansetzen der Unterlippe, einem am Innenumfang umlaufenden Absatz mit einem Ventilsitz an der Unterseite und weiter unten ein bis zum unteren Ende erstrecktes Innengewinde zum Aufschrauben auf ein Außengewinde des Trinkbehälters aufweist. In dem Grundkörper ist ein Verschlusskörper angeordnet, der eine nach oben sich erweiternde konische zweite Wand zum Ansetzen der Oberlippe und am unteren Ende des konischen Abschnittes eine Mittelplatte aus einem flexiblen Elastomer mit einem Flansch am äußeren Rand aufweist. Der Flansch ist durch ein Versteifungselement versteift und an einem Träger in Form eines Speichenrades gehalten, der wiederum am Trinkbehälter oder am Grundkörper gehalten ist, sodass der Flansch am Ventilsitz abdichtet. Durch Zusammendrücken der an den konischen Wänden anliegenden Lippen werden Mittelplatte und Flansch verformt und die abdichtende Anlage der zweiten Dichtfläche an der ersten Dichtfläche teilweise aufgehoben, sodass Flüssigkeit durch Freiräume zwischen den Speichen des Trägers sowie durch einen Spalt zwischen Verschlusskörper und Grundkörper hindurch austreten kann. Nachteilig sind die aufwendige Konstruktion mit einem Träger für den Verschlusskörper, der Aufwand für Montage, Demontage und Reinigung und mögliche Undichtigkeiten insbesondere aufgrund wiederholter elastischer Verformung von Mittelplatte und Flansch.

Die EP 2 138 075 A1 beschreibt einen Trinkbehälter mit einem lippenbetätigbaren Verschluss, bei dem ein Träger in Form eines Speichenrades oben in den Behälter eingeschraubt ist. Die Speichen des Speichenrades sind als Blattfedern mit einer nach unten erstreckten Schlaufe ausgebildet, sodass ein zentrales Loch des Speichenrades bezüglich des Trinkbehälters kippbar ist und nach Entlastung aufgrund der Federwirkung der Blattfedern wieder in die Ausgangsstellung zurückkehrt. Ein tellerförmiges Betätigungselement ist mit einem zentral von der Unterseite vorstehenden Ansatz in das zentrale Loch des Trägers eingesetzt. Unterhalb des Trägers ist an dem Ansatz mittels eines flexiblen Sicherungsrings ein tellerförmiges Dichtelement gehalten. Das Dichtelement dichtet mit seinem äußeren Rand an einem Dichtsitz am unteren Rand des in den Behälter eingeschraubten äußeren Rings des Trägers ab. Wenn aufgrund einer Lippenbetätigung das Betätigungselement das Dichtelement schwenkt, kann Flüssigkeit durch einen hierdurch geöffneten Spalt zwischen dem Dichtelement und dem äußeren Ring des Trägers, Freiräume zwischen den Speichen des Trägers und einen Spalt zwischen einem oben am Behälter fixierten Gehäusering und dem Betätigungselement hindurch ausströmen. Auch bei diesem lippenbetätigbaren Verschluss ist die aufwendige Konstruktion aus Träger, Betätigungselement, Dichtelement, Sicherungsring und Gehäusering und der damit verbundene Montage-, Demontage- und Reinigungsaufwand nachteilig.

Des Weiteren offenbart FR3025411 eine Tasse für Kinder mit einem Flüssigkeitsbehälter, der eine verschließbare Öffnung aufweist.

Davon ausgehend liegt der Erfindung die Aufgabe zugrunde, einen anwendungsfreundlicheren und sicher abdichtenden, lippenbetätigbaren Verschluss für einen Trinkbehälter zu schaffen.

Die Aufgabe wird durch einen lippenbetätigbaren Verschluss für einen Trinkbehälter mit den Merkmalen von Anspruch 1 gelöst. Vorteilhafte Ausgestaltungen des Verschlusses sind in Unteransprüchen angegeben.

Die Aufgabe wird durch eine Kombination aus einem lippenbetätigbaren Verschluss und einem Trinkbehälter mit den Merkmalen von Anspruch 1 gelöst. Vorteilhafte Ausgestaltungen des Verschlusses sind in Unteransprüchen angegeben.

Der erfindungsgemäße lippenbetätigbare Verschluss für einen Trinkbehälter umfasst:
- einen rohrförmigen Grundkörper mit einer Eintrittsöffnung für Flüssigkeit am unteren Ende und einer Austrittsöffnung für Flüssigkeit am oberen Ende,
- einen zwischen dem unteren Ende und dem oberen Ende von der Innenseite des Grundkörpers radial nach innen vorstehenden, über den Innenumfang des Grundkörpers umlaufenden Vorsprung mit einer Sitzfläche an der Oberseite und einer ersten Dichtfläche an der Unterseite,
- einen rohrförmigen Verschlusskörper, der
- in einem Abstand vom oberen Ende eine seinen Querschnitt versperrende Verschlusswand,
- eine am unteren Ende radial nach außen vorstehende, umlaufende Ringscheibe mit einer zweiten Dichtfläche an der Oberseite und
- mindestens ein zwischen seinem oberen Ende und der Ringscheibe nach außen vorstehendes Federelement aufweist, das sich an verschiedenen Stellen in Umfangsrichtung unter Vorspannung an der Sitzfläche abstützt, sodass die zweite Dichtfläche abdichtend an der ersten Dichtfläche anliegt,
- mehrere in Umfangsrichtung voneinander beabstandete, radial erstreckte Durchgangskanäle zwischen dem Federelement und der Sitzfläche,
- einen in Axialrichtung vom unteren Ende bis zu den inneren Enden der radial erstreckte Durchgangskanäle erstreckten ersten Ringspalt zwischen dem Grundkörper und dem Verschlusskörper und
- einen in Axialrichtung von den äußeren Enden der radial erstreckten Durchgangskanäle bis zum oberen Ende des Grundkörpers erstreckten zweiten Ringspalt zwischen dem Grundkörper und dem Verschlusskörper.

Bei dem erfindungsgemäßen Verschluss ist durch Ansetzen der Unterlippe am oberen Ende des Grundkörpers und der Oberlippe am oberen Ende des Verschluss-körpers und Zusammenpressen von Oberlippe und Unterlippe der Verschlusskörper entgegen der Wirkung des Federelements bezüglich des Grundkörpers kippbar. Hierdurch hebt die zweite Dichtfläche teilweise von der ersten Dichtfläche ab und zwischen der ersten und zweiten Dichtfläche wird ein Spalt frei. Infolgedessen kann Flüssigkeit durch den Flüssigkeitseintritt des Grundkörpers, die Öffnung zwischen erster und zweiter Dichtfläche, den ersten Ringspalt, die Durchgangskanäle und den zweiten Ringspalt zwischen Grundkörper und Verschlusskörper austreten. Der Verschluss kann mittels weniger Bauteile mit einfacher Form verwirklicht werden. Insbesondere ist es möglich, den Verschlusskörper einschließlich des mindestens einen Federelements einteilig herzustellen. Ein Träger für den Verschlusskörper kann entfallen, da dieser von Federelement und Ringscheibe am Vorsprung gehalten werden kann. Hierdurch werden auch die Herstellung, die Montage und Demontage und die Reinigung des Verschlusses vereinfacht. Falls keine Lippenbetätigung erfolgt, wird die zweite Dichtfläche durch das Federelement gleichmäßig und zuverlässig abdichtend gegen die erste Dichtfläche gepresst. Zum Aufheben der Abdichtung kann die gesamte Ringscheibe gekippt werden, wobei diese nicht verformt und nur das Federelement verformt wird. Infolgedessen wird die Abdichtung nicht durch wiederholtes Öffnen und Verformen der Dichtscheibe beeinträchtigt.

Gemäß einer bevorzugten Ausführungsart ist der am Innenumfang des Grundkörpers umlaufende Vorsprung kreisringscheibenförmig. Hierdurch werden Montage und Demontage sowie Reinigung des Verschlusses erleichtert.

Gemäß der Erfindung steht von der ersten Dichtfläche nach unten eine in Umfangsrichtung umlaufende erste Dichtlippe zum Abdichten an der Innenseite der Mündung eines Trinkbehälters vor. Hierdurch wird eine besonders zuverlässige Abdichtung des Verschlusses am Trinkbehälter erreicht.

Gemäß einer weiteren Ausführungsart weist der Grundkörper unterhalb des Vorsprungs mindestens ein Schraubgewinde, Element eines Bajonett-Verschlusses, Element einer Rastverbindung oder eine zylindrische Fläche zum Verschweißen oder Verkleben mit einem Trinkbehälter auf. Der Verschluss ist mit einem Trinkbehälter verbindbar, der eine zu den vorgenannten Strukturen komplementäre Struktur aufweist, d.h. mindestens ein komplementäres Schraubgewinde, Element eines Bajonett-Verschlusses, Element einer Rastverbindung oder zylindrische Fläche zum Verschweißen oder Verkleben mit dem Verschluss. Gemäß einer anderen Ausführungsart ist der Grundkörper einteilig mit einem Trinkbehälter ausgebildet, sodass der Grundkörper einen oberen Abschnitt des Trinkbehälters bildet.

Gemäß einer weiteren Ausführungsart weist der Grundkörper oberhalb des Vorsprunges eine zum oberen Ende hin erweiterte erste konische Wand auf. Die erste konische Wand ist vorteilhaft für das Ansetzen der Lippen zum Betätigen des Verschlusses. Gemäß einer weiteren Ausführungsart weist der Grundkörper eine vom unteren Ende ausgehende erste zylindrische Wand auf. Dies ist vorteilhaft für die Befestigung am Trinkbehälter.

Gemäß einer weiteren Ausführungsart weisen die Durchgangskanäle mehrere radial erstreckte, in Umfangsrichtung einen Abstand voneinander aufweisende Nuten in der Sitzfläche des Vorsprunges auf. Dies begünstigt eine Flüssigkeitsentnahme durch Ansetzen der Lippen an frei wählbaren Positionen am Umfang des Verschlusses. Gemäß einer weiteren Ausführungsart sind in Fortsetzung der radial erstreckten Nuten axial erstreckte Nuten entlang des inneren Randes des Vorsprungs vorhanden. Die axial erstreckten Nuten erleichtern den Durchgang von Flüssigkeit zwischen dem inneren Rand des Vorsprunges und dem Ventilkörper.

Gemäß einer weiteren Ausführungsart ist der Verschlusskörper am unteren Ende durch eine Kreisscheibe verschlossen, welche die zweite Dichtfläche an einem vom Verschlusskörper radial nach außen vorstehenden Randabschnitt aufweist. Hierdurch wird die Ringscheibe stabilisiert und die Abdichtung verbessert.

Gemäß einer weiteren Ausführungsart steht von der zweiten Dichtfläche mindestens eine in Umfangsrichtung umlaufende zweite Dichtlippe nach oben vor. Die zweite Dichtlippe legt sich abdichtend an die erste Dichtfläche an. Hierdurch wird die Abdichtung des Verschlusses weiter verbessert.

Gemäß einer weiteren Ausführungsart ist das Federelement faltenbalgartig an einem oberen Ende mit dem Verschlusskörper verbunden und sitzt an einem unteren Ende auf der Sitzfläche auf. Hierdurch wird eine in Umfangsrichtung besonders gleichmäßige federnde Abstützung des Verschlusskörpers am Vorsprung erreicht. Diese Ausführungsart ist vorteilhaft für die Herstellung, Montage und Demontage und die Reinigung des Verschlusses. Das faltenbalgartige Federelement ist schlauchförmig, wobei die Wand im Längsschnitt einen zickzackförmigen oder wellenförmigen Verlauf mit mindestens einer Richtungsumkehrung vorzugsweise in einer Falte aufweist. Infolgedessen kann das Federelement unter geringer Krafteinwirkung über lange Federwege einfedern und ausfedern.

Bei faltenbalgartiger Ausführung des Federelements werden vorteilhaft die Durchgangskanäle durch radial erstreckte, in Umfangsrichtung einen Abstand voneinander aufweisende Nuten in der Sitzfläche des Vorsprunges gebildet.

Gemäß einer anderen Ausführungsart sind mehrere Federelemente vorhanden, die in Umfangsrichtung des Verschlusskörpers an verschiedenen Positionen angeordnet sind. Beispielsweise weist jedes Federelement eine spitzwinklig zur Sitzfläche geneigte Biegefeder auf, die an einem Ende auf der Sitzfläche aufsitzt und am anderen Ende mit dem Verschlusskörper verbunden ist. Gemäß einer weiteren Ausführungsart weist jedes Federelement zwei oder mehr Biegefedern auf, die zickzackförmig angeordnet und jeweils an einem Ende miteinander verbunden sind, wobei sich die unterste Biegefeder an ihrem unteren Ende auf der Sitzfläche abstützt und die oberste Biegefeder an ihrem oberen Ende mit dem Verschlusskörper verbunden ist. Bei einer Ausführungsart mit mehreren voneinander beabstandeten Federelementen sind gemäß einer weiteren Ausführungsart die Durchgangskanäle zwischen den voneinander beabstandeten Federelementen angeordnet.

Gemäß einer weiteren Ausführungsart weist der Verschlusskörper unten eine zweite zylindrische Wand auf, die am unteren Ende mit der Ringscheibe verbunden ist und oben mit einer sich zum oberen Ende hin erweiternden, zweiten konischen Wand verbunden ist, die außen mit dem mindestens einen Federelement verbunden ist. Diese Ausführungsart ist leicht montierbar und demontierbar. Ferner erleichtert die zweite konische Wand die Betätigung des Verschlusses mittels der Lippen. Besonders vorteilhaft ist diese Ausführungsart kombiniert mit einer ersten konischen Wand am oberen Ende des Grundkörpers.

Gemäß einer weiteren Ausführungsart weist die zweite konische Wand unten einen unteren zweiten konischen Wandabschnitt mit einem großen Konuswinkel und daran angrenzend einen oberen zweiten konischen Wandabschnitt mit einem kleinen Konuswinkel auf. Der kleine Konuswinkel ist kleiner als der große Konuswinkel. Diese Ausführung ist vorteilhaft für Montage und Demontage und für die Betätigung des Verschlusses mittels der Lippen.

Gemäß einer weiteren Ausführungsart stimmt der Konuswinkel des oberen zweiten konischen Wandabschnittes mit dem Konuswinkel der ersten konischen Wand des Grundkörpers überein oder weicht maximal um ± 20 %, vorzugsweise um maximal ± 10 % davon ab. Dies ist vorteilhaft für die Betätigung mittels der Lippen.

Gemäß einer weiteren Ausführungsart ist das Federelement im Verbindungsbereich von unterem zweiten konischen Wandabschnitt und oberem zweiten konischen Wandabschnitt mit dem Verschlusskörper verbunden. Dies ist vorteilhaft für die gleichmäßige Abstützung und Kippbarkeit des Verschlusskörpers an verschiedenen Umfangspositionen des Verschlusses.

Gemäß einer weiteren Ausführungsart weist das Federelement am unteren Rand einen in der Umfangsrichtung erstreckten Wulst auf, der auf der Sitzfläche aufsitzt. Der Wulst erleichtert ein Gleiten des Federelements über die Sitzfläche beim Kippen des Verschlusskörpers. Hierdurch wird das Öffnen des Verschlusses erleichtert und Beschädigungen vermieden.

Gemäß einer weiteren Ausführungsart ist der Grundkörper aus einem starren Material hergestellt. Gemäß einer weiteren Ausführungsart ist der Grundkörper spritzgegossen. Gemäß einer weiteren Ausführungsart ist der Verschlusskörper aus einem elastomeren Material hergestellt. Gemäß einer bevorzugten Ausführungsart ist der Verschlusskörper aus Silikon, einem thermoplastischen Elastomer, Latex oder einem anderen Elastomer hergestellt. Gemäß einer weiteren Ausführungsart ist der Verschlusskörper einschließlich des mindestens einen Federelements einteilig aus einem elastomeren Material hergestellt. Gemäß einer weiteren Ausführungsart ist der Verschlusskörper spritzgegossen.

In dieser Anmeldung beziehen sich die Angaben "oben" und "unten" sowie davon abgeleitete Angaben wie "darüber" und "darunter" auf eine Ausrichtung des Verschlusses, bei der der rohrförmige Grundkörper oder Verschlusskörper vertikal ausgerichtet und mit seinem oberen Ende oberhalb des unteren Endes angeordnet ist. Der Begriff "horizontal" bezieht sich auf die vertikale Ausrichtung des Grundkörpers oder Verschlusskörpers. Mit "radial" und "in Umfangsrichtung" sind in Radialrichtung zum rohrförmigen Grundkörper oder Verschlusskörper und in Umfangsrichtung zum rohrförmigen Grundkörper oder Verschlusskörper gerichtete Richtungen angegeben. Mit "innen" und "außen" sind in Bezug aufeinander in Radialrichtung weiter innen und weiter außen angeordnete Elemente bezeichnet.

Nachfolgend wird die Erfindung anhand der anliegenden Zeichnungen eines Ausführungsbeispiels näher erläutert. In den Zeichnungen zeigen:
- Fig. 1a-f: lippenbetätigbarer Verschluss an einem Trinkbehälter in einer Perspektivansicht von oben (Fig. 1a), in einer Ansicht von der linken Seite (Fig. 1b), in einer Ansicht von der rechten Seite (Fig. 1c), in einer Draufsicht (Fig. 1d), in einer Unteransicht (Fig. 1e) und in einem perspektivischen Sprengbild schräg von oben (Fig. 1f);
- Fig. 2a-d: den Verschluss in einer Perspektivansicht von oben (Fig. 2a), in einer Seitenansicht (Fig. 2b), in einem Schnitt entlang der Linie c-c von Fig. 2b (Fig. 2c) und in der Draufsicht (Fig. 2d);
- Fig. 3a-e: den Grundkörper des Verschlusses in einer Perspektivansicht von oben (Fig. 3a), in einer Ansicht von der linken Seite (Fig. 3b), in einer Ansicht von der rechten Seite (Fig. 3c), in einer Draufsicht (Fig. 3d) und in einer Unteransicht (Fig. 3e);
- Fig. 4a-e: den Verschlusskörper des Verschlusses in einer Perspektivansicht von oben (Fig. 4a), in einer Ansicht von der linken Seite (Fig. 4b), in einer Ansicht von der rechten Seite (Fig. 4c), in einer Draufsicht (Fig. 4d) und in einer Unteransicht (Fig. 4e);
- Fig. 5a-e: den Trinkbehälter in einer Perspektivansicht von oben (Fig. 5a), in einer Ansicht von der linken Seite (Fig. 5b), in einer Ansicht von der rechten Seite (Fig. 5c), in einer Draufsicht (Fig. 5d) und in einer Unteransicht (Fig. 5e);
- Fig. 6a+b: den Verschluss in einem vergrößerten Teilschnitt in unbetätigtem Zustand (Fig. 6a) und in betätigtem Zustand (Fig. 6b).

Gemäß Fig. 1 ist ein lippenbetätigbarer Verschluss 1 oben an einem Trinkbehälter 2 angeordnet. Der lippenbetätigbare Verschluss 1 umfasst einen rohrförmigen Grundkörper 3 und einen rohrförmigen Verschlusskörper 4. Weitere Bauteile weist er nicht auf. Der rohrförmige Verschlusskörper 4 und der rohrförmige Grundkörper 3 sind so ausgebildet, dass der Verschlusskörper 4 bei montiertem Verschluss 1 in den Grundkörper 3 eingesetzt ist.

In Fig. 1a-e ist der Verschluss 1 montiert an dem Trinkbehälter 2 und in Fig. 1f sind die Komponenten in demontiertem Zustand gezeigt.

Fig. 2 zeigt allein den Verschluss 1 im montierten Zustand.

Gemäß Fig. 3 weist der Grundkörper 3 am unteren Ende 5 eine Eintrittsöffnung 6 für Flüssigkeit und am oberen Ende 7 eine Austrittsöffnung 8 für Flüssigkeit auf.

Ferner hat der Grundkörper 3 eine vom unteren Ende 5 ausgehende, erste zylindrische Wand 9, an die sich oben eine zum oberen Ende 7 hin erweiterte, erste konische Wand 10 anschließt.

Von der Innenseite 11 des Grundkörpers 3 steht im Bereich der ersten zylindrischen Wand 9 radial nach innen ein über den Innenumfang des Grundkörpers 3 umlaufender Vorsprung 12 vor. Der Vorsprung 12 hat eine kreisscheibenförmige Sitzfläche 13 an der Oberseite. In der Sitzfläche 13 sind Durchgangskanäle 14 in Form von radial erstreckten, in Umfangsrichtung einen Abstand voneinander aufweisenden Nuten 15 vorhanden. Am inneren Rand 16 des Vorsprunges 12 sind die radial erstreckten Nuten 15 durch axial erstreckte Nuten 17 fortgesetzt.

An der Unterseite des Vorsprungs 12 ist eine kreisringflächenförmige erste Dichtfläche 18 vorhanden. Diese geht vom inneren Rand 16 des Vorsprunges 12 aus und erstreckt sich bis zu einer von der Unterseite des Vorsprunges vorstehenden ersten Dichtlippe 19 zum Abdichten an der Innenseite der Mündung des Trinkbehälters 2.

Unterhalb des Vorsprunges 12 weist die erste zylindrische Wand 9 ein Innengewinde 20 zum Befestigen am Trinkbehälter 2 auf.

Ferner weist der Grundkörper 3 an der Innenseite 11 oberhalb des Vorsprunges 12 zwei in Umfangsrichtung erstreckte Serien von Rippen 21, 22 mit Anschrägungen am oberen Rand auf. Eine erste Serie Rippen 21 ist am Innenumfang der ersten zylindrischen Wand 9 angeordnet und eine zweite Serie Rippen 22 ist am Innenumfang der ersten konischen Wand 10 angeordnet. Die Rippen 21, 22 sind in Umfangsrichtung jeweils in der Mitte zwischen zwei Nuten 15 in der Sitzfläche 13 angeordnet. Sie dienen der Aussteifung des Grundkörpers 3 und dem Führen der Flüssigkeit beim Auslaufen aus dem geöffneten Verschluss 1.

Der Grundkörper 3 ist vorzugsweise einteilig aus einem harten Kunststoff spritzgegossen.

Gemäß Fig. 4 und 2c weist der rohrförmige Verschlusskörper 4 unten eine zweite zylindrische Wand 23 auf, an die sich eine zweite konische Wand 24 anschließt. Die zweite konische Wand 24 hat unten einen unteren zweiten konischen Wandabschnitt 25 mit einem großen Konuswinkel und daran angrenzend einen oberen zweiten konischen Wandabschnitt 26 mit einem kleinen Konuswinkel.

Am unteren Ende der zweiten zylindrischen Wand 23 ist der Verschlusskörper 4 durch eine Verschlusswand 27 in Form einer Kreisscheibe 28 verschlossen. Diese hat einen vom Verschlusskörper 27 radial nach außen vorstehenden Randabschnitt in Form einer Ringscheibe 29. Die Ringscheibe 29 hat an der Oberseite eine zweite Dichtfläche 30, die deckungsgleich zu der ersten Dichtfläche 18 ausgebildet ist.

Ferner weist der Verschlusskörper 4 ein faltenbalgartiges Federelement 31 auf, dessen oberes Ende in Umfangsrichtung umlaufend mit dem Verbindungsbereich von unterem zweiten konischen Wandabschnitt 25 und oberem zweiten konischen Wandabschnitt 26 verbunden ist. Das Federelement 31 weist einen unteren und einen oberen Schenkel 32, 33 auf, die in entgegengesetzten Richtungen spitzwinklig zur Horizontalen geneigt und in einem Umlenkbereich 34 des Faltenbalgs miteinander verbunden sind. Am unteren Rand des unteren Schenkels 32 läuft in Umfangsrichtung ein Wulst 35 um.

Am äußeren Rand der Ringscheibe 29 steht von der Oberseite der zweiten Dichtfläche 30 eine zweite Dichtlippe 36 vor.

Der Konuswinkel des oberen zweiten konischen Wandabschnittes 26 entspricht dem Konuswinkel der ersten konischen Wand 10.

Der Verschlusskörper 4 ist vorzugsweise einteilig aus einem elastomeren Material spritzgegossen.

Gemäß Fig. 5 weist der Trinkbehälter 2 einen Flaschenkörper 37 mit einem taillierten Mantel 38 und einem Flaschenboden 39 auf. Oben befindet sich auf dem Mantel 38 ein Flaschenhals 40 mit einer Mündung 41. Auf dem Flaschenhals 40 befindet sich ein Außengewinde 42, das komplementär zum Innengewinde 20 des Grundkörpers 3 ausgebildet ist.

Gemäß Fig. 1f und 2c wird der Verschluss 1 durch Einsetzen des Verschlusskörpers 4 durch das obere Ende 7 hindurch in den Grundkörper 3 hinein montiert. Hierbei sitzt das Federelement 31 mit dem Wulst 35 auf der Sitzfläche 13 des Vorsprunges 12 auf. Unter leichter Deformation wird die Ringscheibe 29 durch die vom inneren Rand 16 begrenzte zentrale Öffnung des Vorsprungs 12 hindurchgedrückt, bis die zweite Dichtfläche 30 mit der zweiten Dichtlippe 36 an der ersten Dichtfläche 18 anliegt. Dabei ist das Federelement 31 leicht elastisch zusammengedrückt und damit vorgespannt. In dieser Lage, die in Fig. 2c und Fig. 6a gezeigt ist, wird der Verschlusskörper 4 am Vorsprung 12 im Grundkörper 3 gehalten.

Vor der Montage des Verschlusses 1 am Trinkbehälter 2 kann in den Trinkbehälter 2 ein Getränk eingefüllt werden.

Der gemäß Fig. 2 vormontierte Verschluss 1 ist gemäß Fig. 1 auf den Trinkbehälter 2 montierbar, indem das Innengewinde 20 auf das Außengewinde 42 aufgeschraubt wird. Hierbei greift die erste Dichtlippe 19 in die Mündung 41 des Trinkbehälters 2 ein und dichtet daran ab.

Zum Entnehmen von Getränk setzt der Benutzer seine Unterlippe an die Außenseite der ersten konischen Wand 10 und seine Oberlippe an die Innenseite des oberen zweiten konischen Wandabschnittes 26 an und presst die Lippen zusammen. Hierdurch wird der Verschlusskörper 4 zur Seite hin gekippt, an der die Lippen des Benutzers ansetzen, wie in Fig. 6b gezeigt. Dabei federt das Federelement 31 auf der Seite elastisch ein, an der sich der Mund des Benutzers befindet.

Auf dieser Seite ist der Verschlusskörper 4 mit der zweiten Dichtlippe 36 von der ersten Dichtfläche 18 weggeschwenkt und zwischen der ersten und der zweiten Dichtfläche wird ein Spalt frei. Wenn der Benutzer den Trinkbehälter 2 mit dem Flaschenboden 39 hochschwenkt, kann Getränk aus dem Trinkbehälter 2 durch das untere Ende 5 in den Grundkörper eintreten, den Spalt zwischen den Dichtflächen 18, 30 durchströmen, durch einen ersten Ringspalt 43 zwischen innerem Rand 16 des Vorsprunges 12 und zweiter zylindrischer Wand 23 bzw. durch die axial erstreckten Nuten 17 weiterströmen, durch die radial erstreckten Nuten 15 unterhalb des Federelements 31 nach außen strömen und schließlich durch den zweiten Ringspalt 44 zwischen dem Grundkörper 3 und dem oberen Teil des Verschlusskörpers 4 direkt in den Mund des Benutzers ausströmen. Nach Entlastung durch die Lippen kehrt der Verschlusskörper 4 aufgrund der Wirkung des Federelements 31 in seine Ausgangslage von Fig. 6a zurück und der Verschluss 1 dichtet ab.

### Bezugszeichenliste:

- 1: Verschluss
- 2: Trinkbehälter
- 3: Grundkörper
- 4: Verschlusskörper
- 5: unteres Ende
- 6: Eintrittsöffnung
- 7: oberes Ende
- 8: Austrittsöffnung
- 9: erste zylindrische Wand
- 10: erste konische Wand
- 11: Innenseite
- 12: Vorsprung
- 13: Sitzfläche
- 14: Durchgangskanal
- 15: radial erstreckte Nut
- 16: innerer Rand
- 17: axial erstreckte Nut
- 18: erste Dichtfläche
- 19: erste Dichtlippe
- 20: Innengewinde
- 21: erste Serie Rippen
- 22: zweite Serie Rippen
- 23: zweite zylindrische Wand
- 24: zweite konische Wand
- 25: unterer zweiter konischer Wandabschnitt
- 26: oberer zweiter konischer Wandabschnitt
- 27: Verschlusswand
- 28: Kreisscheibe
- 29: Ringscheibe
- 30: zweite Dichtfläche
- 31: Federelement
- 32: unterer Schenkel
- 33: oberer Schenkel
- 34: Umlenkbereich
- 35: Wulst
- 36: zweite Dichtlippe
- 37: Flaschenkörper
- 38: Mantel
- 39: Flaschenboden
- 40: Flaschenhals
- 41: Mündung
- 42: Außengewinde
- 43: erster Ringspalt
- 44: zweiter Ringspalt

## Patentansprüche

1. Kombination aus einem lippenbetätigbaren Verschluss und einem Trinkbehälter, wobei der Verschluss umfasst:
- einen rohrförmigen Grundkörper (3) mit einer Eintrittsöffnung (6) für Flüssigkeit am unteren Ende (5) und einer Austrittsöffnung (8) für Flüssigkeit am oberen Ende (7),
- einen zwischen dem unteren Ende (5) und dem oberen Ende (7) von der Innenseite (11) des Grundkörpers (3) radial nach innen vorstehenden, über den Innenumfang des Grundkörpers umlaufenden Vorsprung (12) mit einer Sitzfläche (13) an der Oberseite und einer ersten Dichtfläche (18) an der Unterseite,
- einen rohrförmigen Verschlusskörper (4), der
- in einem Abstand von seinem oberen Ende eine seinen Querschnitt versperrende Verschlusswand (27),
- eine an seinem unteren Ende radial nach außen vorstehende, umlaufende Ringscheibe (29) mit einer zweiten Dichtfläche (30) an der Oberseite und
- mindestens ein zwischen seinem oberen Ende und der Ringscheibe (29) radial nach außen vorstehendes Federelement (31) aufweist, das sich an verschiedenen Stellen in Umfangsrichtung unter Vorspannung an der Sitzfläche (13) abstützt, so dass die zweite Dichtfläche (30) abdichtend an der ersten Dichtfläche (18) anliegt,
- mehrere in Umfangsrichtung voneinander beabstandete, radial erstreckte Durchgangskanäle (14) zwischen dem Federelement (31) und der Sitzfläche (13),
- einen in Axialrichtung nach oben bis zu den inneren Enden der Durchgangskanäle (14) erstreckten ersten Ringspalt (43) zwischen dem Grundkörper (3) und dem Verschlusskörper (4) und
- einen in Axialrichtung von den äußeren Enden der Durchgangskanäle (14) aus nach oben erstreckten zweiten Ringspalt (44) zwischen dem Grundkörper (3) und dem Verschlusskörper (4),
**dadurch gekennzeichnet, dass**
- von der ersten Dichtfläche (18) nach unten eine in Umfangsrichtung umlaufende erste Dichtlippe (19) zum Abdichten an der Innenseite der Mündung (40) eines Trinkbehälters (2) vorsteht.

2. Kombination gemäß Anspruch 1, bei der der an der Innenseite (11) des Grundkörpers (3) umlaufende Vorsprung (12) kreisringscheibenförmig ist.

3. Kombination nach einem der Ansprüche 1 bis 2, bei der der Grundkörper (3) unterhalb des Vorsprunges (12) mindestens ein Schraubgewinde (20), Element eines Bajonettverschlusses, Element einer Rastverbindung oder eine zylindrische Fläche zum Verschweißen oder Verkleben mit einem Trinkbehälter (2) aufweist.

4. Kombination nach einem der Ansprüche 1 bis 3, bei der der Grundkörper (3) oberhalb des Vorsprunges (12) eine zum oberen Ende (7) hin erweiterte, erste konische Wand (10) aufweist und/oder eine vom unteren Ende (5) ausgehende erste zylindrische Wand (9) aufweist.

5. Kombination nach einem der Ansprüche 1 bis 4, bei der die Durchgangskanäle (14) mehrere radial erstreckte, in Umfangsrichtung einen Abstand voneinander aufweisende Nuten (15) in der Sitzfläche (13) des Vorsprunges (12) aufweisen.

6. Kombination nach einem der Ansprüche 1 bis 5, bei der der Verschlusskörper (4) am unteren Ende durch eine Kreisscheibe (28) verschlossen ist, welche die zweite Dichtfläche (30) an einem vom Verschlusskörper (4) radial nach außen vorstehenden Randabschnitt aufweist.

7. Kombination nach Anspruch 6, bei der von der zweiten Dichtfläche (30) mindestens eine in Umfangsrichtung umlaufende zweite Dichtlippe (36) nach oben vorsteht.

8. Kombination nach einem der Ansprüche 1 bis 7, bei der das Federelement (31) faltenbalgartig ist, an einem oberen Ende mit dem Verschlusskörper (4) verbunden ist und an einem unteren Ende auf der Sitzfläche (13) aufsitzt.

9. Kombination nach einem der Ansprüche 1 bis 8, bei der der Verschlusskörper (4) unten eine zweite zylindrische Wand (23) aufweist, die am unteren Ende mit der Ringscheibe (29) verbunden ist und oben mit einer sich zum oberen Ende hin erweiternden, zweiten konischen Wand (24) verbunden ist, die außen mit dem mindestens einen Federelement (31) verbunden ist.

10. Kombination nach Anspruch 9, bei der die zweite konische Wand (24) unten einen unteren zweiten konischen Wandabschnitt (25) mit einem großen Konuswinkel und daran angrenzend einen oberen zweiten konischen Wandabschnitt (26) mit einem kleinen Konuswinkel aufweist.

11. Kombination nach Anspruch 10, bei der der Konuswinkel des oberen zweiten konischen Wandabschnittes (26) mit dem Konuswinkel der ersten konischen Wand (10) des Grundkörpers (3) übereinstimmt, der weicht maximal um ± 20 %, vorzugsweise um ± 10 % davon ab.

12. Kombination nach Anspruch 10 oder 11, bei der das Federelement (31) im Verbindungsbereich von unterem zweiten konischen Wandabschnitt (25) und oberem, zweiten konischen Wandabschnitt (26) mit dem Verschlusskörper (4) verbunden ist.

13. Kombination nach einem der Ansprüche 1 bis 12, bei der das Federelement (31) am unteren Rand einen in Umfangsrichtung erstreckten Wulst (35) aufweist, welcher auf der Sitzfläche (12) aufsitzt.

14. Kombination nach einem der Ansprüche 1 bis 13, bei der der Verschlusskörper (4) aus Silikon, einem thermoplastischen Elastomer, Latex oder einem anderen Elastomer hergestellt ist.

## Claims

1. A combination of a lip activated closure and a drinking vessel, wherein the closure comprises:
- a tubular base body (3) with an entrance opening (6) for liquid at the lower end (5) and an exit opening (8) for liquid at the upper end (7),
- a projection (12) protruding radially inward between the lower end (5) and the upper end (7) from the inside (11) of the base body (3), the projection extending over the inner circumference of the base body with a seating surface (13) on the topside and a first sealing surface (18) on the underside,
- a tubular closure body (4), which comprises
- at a distance from its upper end a closure wall (27) blocking its cross section,
- a revolving annular disk (29) protruding radially outward at its lower end having a second sealing surface (30) on the topside and
- at least one spring element (31) protruding radially outward between its upper end and the annular disk (29), which supports itself at different places in circumferential direction prestressed at the seating surface (13), so that the second sealing surface (30) fits tightly on the first sealing surface (18),
- a plurality of passage channels (14) spaced apart from one another in circumferential direction radially extended between the spring element (31) and the seating surface (13),
- a first annular gap (43) extended upward in axial direction to the inner ends of the passage channels (14) between the base body (3) and the closure body (4) and
- a second annular gap (44) extended upward in axial direction from the outer ends of the passage channels (14) between the base body (3) and the closure body (4),
**characterized in that**
- a first sealing lip (19) extending in circumferential direction protrudes downward from the first sealing surface (18) for sealing at the inside of the mouth (40) of a drinking vessel (2).

2. The combination according to claim 1, in which the projection (12) extending on the inside (11) of the base body (3) is in the form of a circular disk.

3. The combination according to any of claims 1 to 2, in which the base body (3) comprises beneath the projection (12) at least one screw thread (20), an element of a bayonet closure, an element of a locking connection or a cylindrical surface for welding or bonding with a drinking vessel (2).

4. The combination according to any of claims 1 to 3, in which the base body (3) comprises above the projection (12) a first conical wall (10) flaring towards the upper end (7) and/or comprises a first cylindrical wall (9) proceeding from the lower end (5).

5. The combination according to any of claims 1 to 4, in which the passage channels (14) comprise a plurality of radially extended grooves (15) in the seating surface (13) of the projection (12), the grooves having a distance from one another in circumferential direction.

6. The combination according to any of claims 1 to 5, in which the closure body (4) is closed at the lower end by a circular disk (28), which comprises the second sealing surface (30) at an edge section protruding radially outward from the closure body (4).

7. The combination according to claim 6, in which at least one second sealing lip (36) extending in circumferential direction protrudes upward from the second sealing surface (30).

8. The combination according to any of claims 1 to 7, in which the spring element (31) is in the form of a bellows, is connected at one upper end to the closure body (4) and is seated on the seating surface (13) at a lower end.

9. The combination according to any of claims 1 to 8, in which the closure body (4) comprises at the bottom a second cylindrical wall (23), which at the lower end is connected to the annular disk (29) and is connected at the top to a second conical wall (24) extending to the upper end, which wall is connected outside to the at least one spring element (31).

10. The combination according to claim 9, in which the second conical wall (24) comprises at the bottom a lower second conical wall segment (25) with a large cone angle and adjacent to it an upper second conical wall segment (26) with a small cone angle.

11. The combination according to claim 10, in which the cone angle of the upper second conical wall segment (26) coincides with the cone angle of the first conical wall (10) of the base body (3), which deviates therefrom by a maximum of ± 20%, preferably by ± 10%.

12. The combination according to claim 10 or 11, in which the spring element (31) is connected to the closure body (4) in the connection region from the lower second conical wall segment (25) and the upper, second conical wall segment (26).

13. The combination according to any of claims 1 to 12, in which the spring element (31) comprises on the lower edge a bead (35) extended in circumferential direction, which is seated on the seating surface (13).

14. The combination according to any of claims 1 to 13, in which the closure body (4) is made of silicone, a thermoplastic elastomer, latex or another elastomer.

## Revendications

1. Combinaison d'une fermeture pouvant être actionnée par les lèvres et d'un récipient à boire, dans lequel la fermeture comprend :
- un corps de base (3) tubulaire avec une ouverture d'entrée (6) pour un liquide sur l'extrémité inférieure (5) et une ouverture de sortie (8) pour un liquide sur l'extrémité supérieure (7),
- une partie saillante (12) faisant saillie radialement vers l'intérieur entre l'extrémité inférieure (5) et l'extrémité supérieure (7) de la face intérieure (11) du corps de base (3), la partie saillante s'étendant de manière périphérique sur la circonférence intérieure du corps de base avec une surface d'assise (13) sur la face supérieure et une première surface d'étanchéité (18) sur la face inférieure,
- un corps de fermeture (4) tubulaire, qui
- à distance de son extrémité supérieure comprend une paroi de fermeture (27) obstruant sa section transversale,
- un disque annulaire (29) périphérique, faisant saillie radialement vers l'extérieur au niveau de son extrémité inférieure avec une deuxième surface d'étanchéité (30) sur la face supérieure et
- au moins un élément ressort (31) faisant saillie radialement vers l'extérieur entre son extrémité supérieure et le disque annulaire (29), qui s'appuie en différents points dans la direction circonférentielle sous l'effet d'une précontrainte sur la surface d'assise (13), de sorte que la deuxième surface d'étanchéité (30) s'applique de manière étanche sur la première surface d'étanchéité (18),
- plusieurs canaux de passage (14) étendus radialement, espacés les uns des autres dans la direction circonférentielle entre l'élément ressort (31) et la surface d'assise (13),
- un premier espace annulaire (43) étendu dans la direction axiale vers le haut jusqu'aux extrémités intérieures des canaux de passage (14) entre le corps de base (3) et le corps de fermeture (4) et
- un deuxième espace annulaire (44) étendu vers le haut dans la direction axiale à partir des extrémités extérieures des canaux de passage (14) entre le corps de base (3) et le corps de fermeture (4),
**caractérisé en ce que**
- une première lèvre d'étanchéité (19) s'étendant de manière périphérique dans la direction circonférentielle fait saillie de la première surface d'étanchéité (18) vers le bas aux fins d'étanchéité sur la face intérieure de l'embouchure (40) d'un récipient à boire (2).

2. Combinaison selon la revendication 1, pour laquelle la partie saillante (12) périphérique sur la face intérieure (11) du corps de base (3) est en forme de disque annulaire.

3. Combinaison selon l'une quelconque des revendications 1 à 2, pour laquelle le corps de base (3) présente au-dessous de la partie saillante (12) au moins un filet de vis (20), élément d'une fermeture à baïonnette, élément d'une liaison par encliquetage ou une surface cylindrique pour la soudure ou le collage avec un récipient à boire (2).

4. Combinaison selon l'une quelconque des revendications 1 à 3, pour laquelle le corps de base (3) présente au-dessus de la partie saillante (12) une première paroi conique (10) élargie en direction de l'extrémité supérieure (7) et/ou une première paroi cylindrique (9) partant de l'extrémité inférieure (5).

5. Combinaison selon l'une quelconque des revendications 1 à 4, pour laquelle les canaux de passage (14) présentent plusieurs rainures (15) étendues radialement, présentant une distance les unes par rapport aux autres dans la direction circonférentielle dans la surface d'assise (13) de la partie saillante (12).

6. Combinaison selon l'une quelconque des revendications 1 à 5, pour laquelle le corps de fermeture (4) est fermé sur l'extrémité inférieure par un disque circulaire (28), lequel présente la deuxième surface d'étanchéité (30) sur une partie de bord faisant saillie radialement vers l'extérieur du corps de fermeture.

7. Combinaison selon la revendication 6, pour laquelle au moins une deuxième lèvre d'étanchéité (36) s'étendant de manière périphérique dans la direction circonférentielle fait saillie vers le haut de la deuxième surface d'étanchéité (30).

8. Combinaison selon l'une quelconque des revendications 1 à 7, pour laquelle l'élément ressort (31) est du type soufflet, est relié au corps de fermeture (4) à une extrémité supérieure et repose sur la surface d'assise (13) à une extrémité inférieure.

9. Combinaison selon l'une quelconque des revendications 1 à 8, pour laquelle le corps de fermeture (4) présente en bas une deuxième paroi cylindrique (23), qui est reliée sur l'extrémité inférieure au disque annulaire (29) et est reliée en haut à une deuxième paroi conique (24) s'élargissant en direction de l'extrémité supérieure, qui est reliée extérieurement au au moins un élément ressort (31).

10. Combinaison selon la revendication 9, pour laquelle la deuxième paroi conique (24) présente en bas une deuxième partie de paroi conique inférieure (25) avec un grand angle de cône et de manière adjacente à celle-ci une deuxième partie de paroi conique supérieure (26) avec un petit angle de cône.

11. Combinaison selon la revendication 10, pour laquelle l'angle de cône de la deuxième partie de paroi conique supérieure (26) concorde avec l'angle de cône de la première paroi conique (10) du corps de base (3), qui diffère de celui-ci au maximum de ± 20 %, de préférence de ± 10 %.

12. Combinaison selon la revendication 10 ou 11, pour laquelle l'élément ressort (31) est relié au corps de fermeture (4) dans la zone de liaison de la deuxième partie de paroi conique inférieure (25) et de la deuxième partie de paroi conique supérieure (26).

13. Combinaison selon l'une quelconque des revendications 1 à 12, pour laquelle l'élément ressort (31) présente sur le bord inférieur un bourrelet (35) étendu dans la direction circonférentielle, qui repose sur la surface d'assise (13).

14. Combinaison selon l'une quelconque des revendications 1 à 13, pour laquelle le corps de fermeture (4) est fabriqué à partir de silicone, d'un élastomère thermoplastique, de latex ou d'un autre élastomère.
